# EUROPÄISCHE PATENTSCHRIFT

(11) **EP 0 258 592 B1**
(45) Veröffentlichungstag und Bekanntmachung des Hinweises auf die Patenterteilung: **09.12.1992**
(21) Anmeldenummer: 87110301.6
(22) Anmeldetag: 16.07.1987
(51) Int. Cl.: H01F 27/32, H01F 17/06

(54) **Potentialtrennung für eine Ringkerndrossel**
Potential separation for a choke with an annular core
Séparation de potentiel pour une bobine de réactance à noyau annulaire

(30) Priorität: 01.08.1986 DE 3626152
(43) Veröffentlichungstag der Anmeldung: 09.03.1988
(73) Patentinhaber: SIEMENS AKTIENGESELLSCHAFT, 80333 München (DE)
(72) Erfinder: Klug, Gerhard, Dipl.-Ing. (FH), D-8510 Fürth (DE)

(56) Entgegenhaltungen:
- DE-A- 3 047 603
- DE-A- 3 318 527
- DE-A- 3 318 557
- DE-A- 3 330 881
- FR-A- 2 147 816

## Beschreibung

Die Erfindung betrifft einen Ferritringkern mit einer Potentialtrennung für die auf unterschiedliche Ringkernabschnitte des Ferritringkerns aufgebrachten Wicklungen einer Ringkerndrossel.

Es ist bereits eine Vielzahl von Potentialtrennungen für Drosseln bekannt. So beschreibt beispielsweise die DE-OS 30 47 603 ein in die Öffnung eines Ferritringkerns einschiebbares Isolierstoff-Plättchen, das mittels schlitzartiger Durchbrechungen, die quer zur Einschuböffnung des Ferritringkerns verlaufen, federnd gestaltet ist, derart, daß die eingeschobenen Isolierstoff-Plättchen mit ihren entsprechenden Stirnkanten federnd gegen den Ferritringkern anliegen.

Dieser bekannten Potentialtrennung haften jedoch erhebliche Nachteile an. Bei kleinen Durchmessern der Ferritringkernöffnungen sind diese Plättchen nur schwer montierbar und bewirken so auf Grund ihrer hohen Anpreßdrucke unerwünschte Änderungen der magnetischen Werte der Drosseln. Die Herabsetzung der Anpreßdrucke ist wiederum nur durch ausreichend elastische und damit verhältnismäßig dünne Isolierstoff-Plättchen erzielbar, was dazu führt, daß die geforderten Abstände zwischen den Wicklungen, die z. B. bei CSA = 2,4mm liegen, nicht eingehalten werden können.

Die DE-OS 33 30 881 beschreibt schließlich eine Potentialtrennung für Ringkerndrosseln mit zu einer Isolierstoffplatte aufrecht ausgerichteten Stegen, die mit ihren einander zugekehrten inneren Stirnkanten über einen federnden Ring miteinander verbunden sind und mit ihren äußeren Stirnkanten federnd gegen den aufgesteckten Ferritkernring anliegen.

Diese Potentialtrennung ist nur mit verhältnismäßig großem Aufwand herstellbar, so daß gerade bei diesem Typ die durch unterschiedliche Höhen der Drosseln bedingte Forderung nach unterschiedlich hohen Potentialtrennungen und damit die Notwendigkeit unterschiedlicher Werkzeuge zu hohen Kosten führt. Wird die Ringkerndrossel in Becher eingegossen, so erweist sich diese Gestaltung gleichfalls als zu aufwendig.

Beiden bekannten Potentialtrennungen ist zudem gemeinsam, daß sie jeweils nur mit vier Kanten, also nicht flächig am Ringkern anliegen und damit in den Anlagebereichen hohe Druckkfräfte verursachen, welche die magnetischen Eigenschaften der Ringkerndrosseln beeinträchtigen.

Der vorliegenden Erfindung liegt die Aufgabe zugrunde, eine Potentialtrennung der eingangs genannten Art zu schaffen, die vorstehend aufgezeigte Nachteile vermeidet; d. h. insbesondere auch große Toleranzen der Innenlochdurchmesser der Ferritringkerne ausgleicht und zwar ohne die Ferritringkerne hohen mechanischen Beanspruchungen auszusetzen. Gleichwohl soll diese Potentialtrennung mit festem Andruck an der Lochwandung der Ferritringkerne anliegen und eine sichere Einhaltung der von den Prüfstellen geforderten Abstände zwischen den Wicklungen gewährleisten.

Zur Lösung dieser Aufgabe weist die Potentialtrennung gemäß der Erfindung ein aus einem elastischen Kunststoff, insbesondere Elastomer, gefertigtes, hohlzylindrisches Element auf, dessen Öffnung in Richtung der Einschuböffnung des Ferritkerns angeordnet ist und das mindestens zwei an die äußere Mantelfläche des Elements angeformte Stege besitzt, die im in die Ringkernöffnung eingeschobenen Zustand des Elements mit ihren freien Stegenden gegen den Ferritringkern anliegen.

Bedingt durch die Elastizität des verwendeten Kunststoffes herrscht in den Anlagebereichen der Potentialtrennung eine gleichmäßige Druckverteilung. Zudem ist, gleichfalls auf Grund der Elastizität, die Dicke der Stege für den Toleranzausgleich von untergeordneter Bedeutung, so daß die Dicke der Stege jeweils an die geforderten Abstände zwischen den Wicklungen angepaßt werden kann. Der Toleranzausgleich erfolgt nämlich im wesentlichen durch die Deformationsmöglichkeit des hohlzylindrischen Elements bzw. Teils der Potentialtrennung, das auf Grund seiner elastischen Eigenschaften gegen Zerstörung gesichert ist. Untersuchungen haben jedenfalls gezeigt, daß bei einer Deformation des hohlzylindrischen Elements zu einem Element mit ovalem Querschnitt die dabei erzeugten Kräfte nicht übermäßig ansteigen. Durch Variation der Innen- und/oder Außendurchmesser des hohlzylindrischen Elements kann im übrigen jede gewünschte Druckcharakteristik eingestellt werden.

Bevorzugt sind an die Mantelfläche des hohlzylindrischen Elements zwei zueinander diametral ausgerichtete Stege angeformt. Bei drei und mehr Wicklungen sind entsprechend der Wicklungsanzahl und Verteilung der Wicklungen Stege an die Mantelfläche des Elements angeformt.

Zur Schaffung einer weitgehend gleichmäßigen Druckbelastung entspricht die Höhe des hohlzylindrischen Elements und seiner Stege etwa der Ferritringkernhöhe.

Diese Potentialtrennungen lassen sich im Strangpreßverfahren und folglich mit nur geringem Aufwand herstellen, wobei der Preßstrang entsprechend der gewünschten Höhe der Potentialtrennungen in einzelne Potentialtrennungen aufgeteilt wird.
Bei unterschiedlich hohen Ferritringkernen mit etwa gleichem Durchmesser der Ringkernöffnung müssen folglich keine neuen Werkzeuge beschafft werden; es genügt vielmehr, wenn nur die Einstellung der Ablängvorrichtung der Werkzeuge entsprechend geändert wird.

Die Erfindung wird nachstehend anhand eines Ausführungsbeispieles erläutert. Es zeigt:
- Fig. 1: Eine Potentialtrennung nach der Erfundung in perspektivischer Darstellung
- Fig. 2: Eine Draufsicht auf eine Potentialtrennung nach Fig. 1
- Fig. 3: Eine Ferritringkerndrossel mit einer Potentialtrennung nach Fig. 1, 2 in Draufsicht, wobei die Wicklungen teils nur angedeutet sind.

Die Potentialtrennung nach Fig. 1, 2 besitzt ein aus elastischem Kunststoff, insbesondere Elastomer gefertigtes hohlzylindrisches bzw. röhrchenförmiges Element 1, an dessen äußere Mantelfläche zwei Stege 2,2 einstückig angeformt sind.

In ihrem in die Ringkernöffnung 3 eines Ferritringkerns 5 eingeschobenen Zustand liegen die Stege 2,2 mit ihren freien Stegenden 4,4 elastisch gegen den Ferritringkern 5 an. Die Stege 2,2 gewährleisten dabei den notwendigen Isolationsabstand zwischen den Wicklungen 6, 7 der Ferritringkerndrossel (siehe Fig. 3).

## Patentansprüche

1. Ferritringkern (5) mit Potentialtrennung für die auf unterschiedliche Ringkernabschnitte des Ferritringkerns aufgebrachten Wicklungen einer Ringkerndrossel,
**gekennzeichnet** durch ein aus einem elastischen Kunststoff gefertigtes hohlzylindrisches Element (1), dessen Öffnung in Richtung der Einschuböffnung des Ferritkerns (5) angeordnet ist und das mindestens zwei an die äußere Mantelfläche des Elements angeformte Stege (2, 2) besitzt, die im in die Ringkernöffnung (3) eingeschobenen Zustand des Elements mit ihren freien Stegenden (4, 4) gegen den Ferritringkern (5) anliegen.

2. Potentialtrennung nach Anspruch 1,
**dadurch gekennzeichnet,**
daß an die Mantelfläche des Elements (1) zwei zueinander diametral ausgerichtete Stege (2,2) angeformt sind.

3. Potentialstrennung nach Anspruch 1,
**dadurch gekennzeichnet,**
daß entsprechend der Wicklungsanzahl und Verteilung der Wicklungen Stege an die Mantelfläche des Elements (1) angeformt sind.

4. Potentialtrennung nach Anspruch 1, 2 oder 3,
**dadurch gekennzeichnet,**
daß das hohlzylindrische Element (1) und die Stege (2,2) einstückig aus einem Elastomer gefertigt sind.

5. Potentialtrennung nach Anspruch 1, 2, 3 oder 4,
**dadurch gekennzeichnet,**
daß die Höhe des hohlzylindrischen Elements (1) und der Stege (2,2) etwa der Ferritringkernhöhe entspricht.

6. Verfahren zur Herstellung einer Potentialtrennung nach Anspruch 1 und Anspruch 2, 3, 4 oder 5,
**dadurch gekennzeichnet,**
daß die hohlzylindrischen Elemente (1) und ihre bevorzugt einstückig angeformten Stege (2,2) im Strangpreßverfahren hergestellt und der Preßstrang entsprechend der gewünschten Höhe der Potentialtrennungen aufgetrennt wird.

## Claims

1. Ferrite annular core (5) having potential isolation for the turns of an annular core inductor, fitted on various annular core sections of the ferrite annular core, characterised by a hollow-cylindrical element (1), produced from an elastic plastic, whose opening is arranged in the direction of the insertion opening of the ferrite core (5) and which has at least two webs (2,2) which are integrally formed on the outer surface of the element and rest with their free web ends (4,4) against the ferrite annular core (5) when the element is pushed into the annular core opening (3).

2. Potential isolation according to Claim 1, characterised in that two webs (2,2), which are directed diametrically with respect to one another, are integrally formed on the outer surface of the element (1).

3. Potential isolation according to Claim 1, characterised in that webs are integrally formed on the outer surface of the element (1) corresponding to the number of turns and the distribution of the turns.

4. Potential isolation according to Claim 1, 2 or 3, characterised in that the hollow-cylindrical element (1) and the webs (2,2) are produced integrally from an elastomer.

5. Potential isolation according to Claim 1, 2, 3 or 4, characterised in that the height of the hollow-cylindrical element (1) and of the webs (2,2) corresponds approximately to the height of the ferrite annular core.

6. Method for producing potential isolation according to Claim 1 and Claim 2, 3, 4 or 5, characterised in that the hollow-cylindrical elements (1) and their webs (2,2), which are preferably formed integrally, are produced using the extrusion method, and the extrusion length is cut off corresponding to the desired height of the potential isolations.

## Revendications

1. Noyau annulaire de ferrite (5) à séparation de potentiel pour les enroulements d'une bobine d'arrêt du noyau annulaire, qui sont disposés sur des sections différentes du noyau annulaire de ferrite,
caractérisé par un élément cylindrique creux (1) réalisé en une matière plastique élastique et dont l'ouverture est tournée en direction de l'ouverture d'insertion des noyaux de ferrite (5) et qui possède au moins deux barrettes (2,2) formées sur la surface enveloppe extérieure de l'élément et qui s'appliquent par leurs extrémités libres (4,4) contre le noyau annulaire de ferrite (5) lorsque l'élément est à l'état inséré dans l'ouverture (30) du noyau annulaire.

2. Système à séparation de potentiel suivant la revendication 1, caractérisé par le fait que deux barrettes (2,2) alignées dans des positions diamétralement opposées sont formées sur la surface enveloppe de l'élément (1).

3. Système de séparation de potentiel suivant la revendication 1, caractérisé par le fait que des barrettes sont formées sur la surface enveloppe de l'élément (1) en fonction du nombre de spires et de la répartition des spires.

4. Système de séparation de potentiel suivant la revendication 1, 2 ou 3, caractérisé par le fait que l'élément cylindrique creux (1) et les barrettes (2,2) sont réalisés d'un seul tenant en un élastomère.

5. Système de séparation de potentiel suivant la revendication 1, 2, 3 ou 4, caractérisé par le fait que la hauteur de l'élément cylindrique creux (1) et des barrettes (2,2) correspond approximativement à la hauteur du noyau annulaire de ferrite.

6. Procédé pour fabriquer un système à séparation de potentiel suivant la revendication 1 et la revendication 2, 3, 4 ou 5, caractérisé par le fait que les éléments cylindriques creux (1) et leurs barrettes (2,2), qui sont formées de préférence d'un seul tenant, sont fabriqués selon le procédé d'extrusion et que le produit extrudé est subdivisé en fonction du niveau désiré des séparations de potentiel.
